# FASCICULE DE BREVET EUROPEEN

(11) **EP 2 314 177 B1**
(45) Date de publication et mention de la délivrance du brevet: **10.05.2017**
(21) Numéro de dépôt: 10012003.9
(22) Date de dépôt: 30.09.2010
(51) Int. Cl.: A43B 5/04, A43B 7/20, A43B 11/00, A43B 23/28, A43C 11/00, A43C 11/12, A43C 7/00, A43C 7/08, A43C 1/06

(54) **Chaussure à serrage de tige amélioré**
Schuh mit verbesserter Festziehmöglichkeit des Schafts
Boot with improved leg tightening

(30) Priorité: 21.10.2009 FR 0905054
(43) Date de publication de la demande: 27.04.2011
(73) Titulaire: SALOMON S.A.S., 74370 Metz-Tessy (FR)
(72) Inventeur: Berthet, Bruno, 74600 Seynod (FR); Donnadieu, Thierry, 74330 Sillingy (FR)

(56) Documents cités:
- EP-A1- 1 374 708
- WO-A1-94/27460
- WO-A1-2007/104753
- DE-A1- 4 024 782
- DE-A1- 19 710 702
- DE-U1- 8 916 201
- DE-U1- 9 207 350
- JP-A- H09 299 104
- US-A- 1 211 127
- US-A- 5 829 169
- US-A1- 2004 088 886
- US-A1- 2007 283 594

## Description

L'invention se rapporte à une chaussure, notamment de sport, et concerne plus particulièrement une chaussure destinée à la pratique du ski, de la marche sportive, ou de l'athlétisme.

De telles chaussures peuvent être utilisées dans des domaines tels que le ski de fond ou de télémark, la marche ou la course à plat ou en montagne, l'alpinisme ou encore le surf sur neige, la raquette à neige, le patin à roues, la planche à roues, le cyclisme, un sport de balle, ou autre.

Une chaussure peut comprendre une tige basse ou une tige haute. La chaussure peut aussi être relativement souple ou au contraire plus rigide. Cependant il est dans tous les cas souhaitable que le pied d'un utilisateur soit suffisamment maintenu. En effet, un bon maintien du pied dans la tige permet une meilleure utilisation.

Par exemple avec une chaussure souple, telle qu'utilisée pour la pratique du ski de fond, un maintien suffisant facilite la transmission d'informations sensorielles ou le déroulement du pied. Notamment au niveau du cou-de-pied, un dispositif de serrage de la tige est destiné à maintenir le pied d'un utilisateur.

Traditionnellement un dispositif de serrage comprend, d'une part, un lien ou lacet et, d'autre part, des liaisons du lacet à la tige. Ces liaisons sont matérialisées par des passants, associés à des parties ou quartiers latéral et médial de la tige. Le lacet suit un chemin qui le mène alternativement d'un quartier à l'autre. Ainsi il suffit de tirer sur le lacet pour rapprocher les quartiers et serrer la tige. Ensuite, le blocage du lacet maintient le serrage.

Un problème devant être résolu par un bon dispositif de serrage est le maintien intégral du pied dans la chaussure. En d'autres termes il s'agit d'éviter des mouvements intempestifs du pied dans la chaussure, notamment au niveau du talon.

En effet, lorsque le pied bouge dans la tige, au niveau du talon ou ailleurs, la transmission d'informations sensorielles ou d'impulsions de conduite est moins précise. En conséquence les performances, notamment sportives, sont altérées.

De plus des mouvements répétés du pied dans la tige se traduisent par des frottements qui créent des traumatismes.

Afin d'améliorer la tenue du pied dans la tige, les dispositifs de serrage connus ont cherché à accroître le rendement de serrage. C'est pourquoi notamment le glissement des lacets dans les passants est réduit, ce qui facilite sa mise en tension. La conséquence est un maintien plus fort du pied au niveau du cou-de-pied et/ou du métatarse. Cela signifie que le pied est sollicité vers la semelle avec plus de force.

Cependant il est apparu que, malgré l'amélioration du rendement de serrage, le maintien du pied est parfois imparfait. C'est surtout au talon que l'on observe le plus de mouvements parasites du pied dans la tige. Une voie d'amélioration de la tenue du pied a donc consisté à ajouter des moyens de serrage du talon.

Par exemple, selon le document FR 2 499 834, il est connu d'enserrer le talon d'une chaussure avec un lien dont la tension est ajustée par l'utilisateur. Dans ce cas la chaussure comprend d'une part un dispositif de serrage comme évoqué avant et, d'autre part, des moyens de serrage du talon. Il est néanmoins encore apparu parfois un maintien imparfait du pied.

Un autre exemple est donné par le document US 5,829,169, pour une chaussure munie de plusieurs dispositifs de serrage. Ces derniers sont indépendants les uns des autres, pour obtenir un serrage personnalisé. Il apparaît là encore que le maintien du pied est imparfait.

Le document DE 40 24 782 A1 décrit (fig. 4) une chaussure comprenant une semelle et une tige, la chaussure s'étendant en longueur depuis une extrémité arrière jusqu'à une extrémité avant, en largeur entre une partie latérale et une partie médiale, et en hauteur depuis la semelle jusqu'à une extrémité supérieure, la chaussure présentant une ouverture de chaussage, et comprenant un premier dispositif de serrage (lacets 9) pour serrer les parties latérale et médiale, ainsi qu'un deuxième dispositif de serrage (6, 7, 13, 8) pour serrer une partie arrière, le deuxième dispositif de serrage comprenant un lien, le lien comprenant une première portion inextensible (coque talonnière 8) et un moyen élastique (13), la première portion inextensible (8) s'étendant le long de la partie arrière, ainsi que le long d'au moins l'une des parties latérale et médiale, le moyen élastique (13) sollicitant la première portion inextensible (8) dans un sens de réduction de la longueur du lien, la chaussure comprenant encore un moyen d'immobilisation réversible (6, 7) pour immobiliser la portion extensible (13) par rapport à la tige, lorsqu'il est sollicité dans un sens de serrage, le premier dispositif de serrage (9) provoquant le maintien dans un état de serrage donné et stable du deuxième dispositif de serrage (6, 7, 13, 8). La chaussure de la figure 4 du document DE 40 24 782 A1 ne divulgue pas une portion inextensible mobile et, donc, ne divulgue pas un moyen d'immobilisation réversible pour immobiliser la portion inextensible par rapport à la tige.

Le document DE 40 24 782 A1 décrit également (figures 7 et 8) une chaussure comprenant une semelle et une tige, la chaussure s'étendant en longueur depuis une extrémité arrière jusqu'à une extrémité avant, en largeur entre une partie latérale et une partie médiale, et en hauteur depuis la semelle jusqu'à une extrémité supérieure, la chaussure présentant une ouverture de chaussage, et comprenant un premier dispositif de serrage (lacets 9) pour serrer les parties latérale et médiale, ainsi qu'un deuxième dispositif de serrage (18, 19, 25) pour serrer une partie arrière, le deuxième dispositif de serrage comprenant un lien, le lien comprenant une première portion inextensible (18) et un dispositif à velcro (19), la première portion inextensible (18) s'étendant le long de la partie arrière, ainsi que le long d'au moins l'une des parties latérale et médiale, le dispositif à velcro (19) sollicitant la première portion inextensible (18) dans un sens de réduction de la longueur du lien, la chaussure comprenant encore un moyen d'immobilisation réversible (25) pour immobiliser la portion inextensible (18) par rapport à la tige, lorsqu'il est sollicité dans un sens de serrage, le premier dispositif de serrage (9) provoquant le maintien dans un état de serrage donné et stable du deuxième dispositif de serrage (18, 19, 25).

La chaussure de la figure 8 du document DE 40 24 782 A1 ne divulgue pas un moyen élastique.

Il est également apparu qu'une chaussure selon l'art antérieur n'offre pas toujours un confort d'utilisation suffisant, ou bien qu'elle n'est pas facile à manipuler, notamment dans le sens de l'actionnement des dispositifs et des moyens de serrage.

Il est aussi apparu qu'il n'est pas toujours très commode de chausser ou de déchausser, c'est-à-dire d'entrer ou de sortir le pied de la chaussure.

C'est pourquoi l'un des buts de l'invention est l'amélioration de la tenue du pied dans la chaussure ou, en d'autres termes, la réduction, voire la suppression, des déplacements intempestifs du pied dans la chaussure.

Un autre but de l'invention est de rendre une chaussure plus confortable, ceci aussi bien en mode statique qu'en mode dynamique. Il est en effet intéressant d'avoir des sensations agréables aussi bien à l'arrêt que pendant des mouvements, tels que ceux générés lors de la pratique du ski de fond, de la marche, ou autre. Il est également intéressant de manipuler facilement les éléments qui activent ou désactivent le serrage de la tige.

Un autre but encore est l'amélioration du chaussage et/ou du déchaussage, dans le sens où il est souhaitable de faciliter le passage du pied pour entrer ou sortir de la tige.

Pour ce faire l'invention propose une chaussure selon la revendication 1.

Le deuxième dispositif de serrage est structuré pour serrer le talon du pied avant le serrage de la tige. Il s'agit en fait d'opérer un calage du talon préalablement à l'action de serrage du premier dispositif. Le calage réduit, voire supprime, les jeux entre le talon du pied et la tige ou entre le talon du pied et le lien du deuxième dispositif de serrage. Il en résulte une limitation, voire une absence, de mouvements parasites du talon du pied dans la tige dès lors que le serrage est effectué. Un avantage qui en découle est une meilleure tenue du pied dans la tige, dans le sens où les mouvements intempestifs du pied par rapport à la tige sont fortement réduits, voire supprimés, en particulier au niveau du talon. Cela revient à dire que la tenue du pied est plus précise.

La chaussure selon l'invention est, selon un avantage supplémentaire, plus confortable, que ce soit en mode statique ou dynamique. Cela résulte notamment d'une meilleure liaison du pied à la tige. De plus l'action du moyen élastique, du deuxième dispositif de serrage, améliore le confort de manipulation des éléments qui activent ou désactivent le serrage de la tige. L'amélioration provient de la réduction des opérations de gestion de serrage, car le moyen élastique gère une partie du serrage.

Un autre avantage apporté par l'invention est une plus grande facilité de passage du pied pour entrer ou sortir de la tige. En effet, cette faculté est conférée par le moyen élastique.

D'autres caractéristiques et avantages de l'invention seront mieux compris à l'aide de la description qui va suivre, en regard du dessin annexé illustrant, selon des formes de réalisation non limitatives, comment l'invention peut être réalisée, et dans lequel :
- la figure 1 est une vue en perspective avant d'une chaussure selon une première forme de réalisation de l'invention,
- la figure 2 est une vue, similaire à la figure 1, qui fait apparaître des dispositifs de serrage de la tige de la chaussure,
- la figure 3 est une vue schématique en perspective, dans l'esprit de la figure 2, qui met en évidence le cheminement des dispositifs de serrage,
- la figure 4 est une vue de côté de la chaussure schématisée à la figure 3,
- la figure 5 est une coupe selon V-V de la figure 4,
- la figure 6 est une coupe partielle selon VI-VI de la figure 5, dans un cas où le moyen d'immobilisation réversible est totalement actif,
- la figure 7 est similaire à la figure 6, dans un cas où le moyen d'immobilisation réversible est partiellement actif,
- la figure 8 est similaire à la figure 6, dans un cas où le moyen d'immobilisation réversible est inactif,
- la figure 9 est similaire à la figure 6, selon une deuxième forme de réalisation de l'invention,
- la figure 10 est similaire à la figure 8, selon la deuxième forme de réalisation de l'invention,
- la figure 11 est similaire à la figure 3, selon une troisième forme de réalisation de l'invention,
- la figure 12 est une coupe selon XII-XII de la figure 11.

La première forme de réalisation qui va être décrite après concerne plus spécialement des chaussures pour la pratique du ski de fond, ou de télémark. Cependant l'invention s'applique à d'autres domaines tels que ceux évoqués avant.

La première forme est décrite ci-après à l'aide des figures 1 à 8.

Comme le montre la figure 1, une chaussure de ski de fond est prévue pour accueillir le pied de l'utilisateur.

De manière connue, la chaussure 1 comprend une semelle de marche 2 et une tige 3. La chaussure 1 s'étend en longueur depuis une extrémité arrière ou talon 4 jusqu'à une extrémité avant ou pointe 5, et en largeur entre un côté latéral 6 et un côté médial 7.

Telle que représentée la tige 3 comprend une portion basse 10, prévue pour entourer le pied, ainsi qu'une portion haute 11, prévue pour entourer la cheville. Cependant, il pourrait être envisagé une tige comprenant seulement la portion basse.

Selon la première forme de réalisation décrite, la chaussure 1 s'étend en hauteur depuis la semelle 2 jusqu'à une extrémité supérieure 12, c'est-à-dire jusqu'à l'extrémité libre de la portion haute 11 ou de la tige 3.

Comme on le voit sur la figure 2, la chaussure 1 comprend une partie latérale 15, une partie médiale 16, ainsi qu'une partie arrière 17. La chaussure 1 comprend ici une enveloppe 18 qui entoure la cheville et couvre le pied de l'utilisateur en s'étendant au niveau des parties 15, 16, 17. L'enveloppe 18 délimite une ouverture 19, au niveau de l'extrémité supérieure 12, destinée à laisser passer le pied et aussi à entourer la cheville après chaussage. On remarque que l'enveloppe 18 est continue le long de l'ouverture 19.

De manière non limitative l'enveloppe 18 est élastiquement déformable, en partie ou en totalité. Par exemple l'enveloppe 18 est constituée d'un tissu élastique. Il en résulte que le périmètre de l'ouverture est variable, et qu'il peut par exemple augmenter de manière réversible lors du passage du pied de l'utilisateur. Cela permet bien sûr de chausser ou de déchausser, mais cela permet aussi à l'enveloppe de parfaitement épouser le bas de jambe. Un avantage qui en découle est une meilleure résistance à la pénétration de corps étrangers dans la tige. Notamment on évite ainsi la pénétration intempestive de neige.

Il apparaît donc que la tige 3 est structurée pour permettre une bonne flexion de la jambe ou un bon déroulement du pied, ainsi que la transmission d'informations sensorielles ou d'impulsions de conduite. La semelle quant à elle peut être relativement rigide, par exemple pour une pratique avec des pas de patineur, ou bien plus souple, par exemple pour une pratique avec des pas alternatifs.

Bien entendu les parties 15, 16, 17 sont solidarisées à la semelle par des techniques connues telles que le collage, la couture, ou tout équivalent.

On observe en parallèle que la structure de tige décrite pour la première forme de réalisation n'est pas limitative. On pourrait par exemple prévoir que l'ouverture 19, au lieu de s'étendre strictement au niveau de l'extrémité supérieure 12, se prolonge entre les parties 15, 16 vers l'extrémité avant 5. Dans ce cas il peut éventuellement être prévu que la chaussure 1 comprenne une languette, entre les parties 15, 16.

En complément, et de manière non obligatoire, la chaussure 1 comprend un rabat 25 prévu pour couvrir de manière réversible la portion basse 10. Le rabat 25 s'étend d'une partie 15, 16 à l'autre, pour améliorer l'étanchéité de la chaussure.

Selon la première forme de réalisation, le rabat 25 est solidarisé de manière fixe à la partie médiale 16. Une fermeture réversible 26 permet de solidariser le rabat 25 aussi à la partie latérale 15. Par exemple, la fermeture réversible 26 comprend une glissière. Cependant, toute autre structure pourrait être prévue pour réaliser la fermeture. Par exemple une suite de boutons-pression.

La chaussure 1 comprend encore un premier dispositif de serrage 30, prévu pour serrer la tige 3 de manière réversible. Plus précisément le dispositif de serrage 30 serre les parties latérale 15 et médiale 16. Selon la première forme de réalisation, le premier dispositif de serrage 30 serre l'enveloppe 18.

Comme on l'observe notamment sur les figures 3 et 4, le dispositif de serrage 30 comprend un lien 31. Ce lien se décompose en un premier brin 32 et un deuxième brin 33, lesquels se prolongent l'un l'autre. Le dispositif de serrage 30 comprend encore des liaisons 34 à 41 des brins 32, 33, c'est-à-dire du lien 31, à la tige. Par exemple, de manière non limitative, le dispositif 30 comprend quatre liaisons latérales 34 à 37 ainsi que quatre liaisons médiales 38 à 41. On verra par la suite que si la plupart des liaisons 34 à 41 sont immobiles par rapport à la tige 3, l'une 34 d'entre-elles est mobile. Bien entendu, le lien 31 chemine entre les liaisons pour les solliciter de manière réversible dans un sens de serrage de la tige 3. Afin de maintenir le serrage, le dispositif 30 comprend un moyen de blocage 42 non décrit ici, car bien connu de l'homme du métier. Selon la première forme de réalisation, le moyen de blocage 42 agit sur les deux brins 32, 33 du lien 31.

Pour la réalisation pratique du dispositif de serrage 30, on peut prévoir que le lien 31 soit constitué par un lacet, et que les liaisons 34 à 41 soient constituées par des crochets ou des passants, cela de manière non limitative bien entendu. On remarque que toutes les liaisons 34 à 41 sont glissantes, ce qui favorise un équilibrage des tensions de serrage.

La chaussure 1 comprend encore un deuxième dispositif de serrage 50.

Selon l'invention, le deuxième dispositif de serrage 50 comprend un lien 51, le lien 51 comprenant une première portion inextensible 52 et un moyen élastique 53, la première portion inextensible 52 s'étendant le long de la partie arrière 17, ainsi que le long d'au moins l'une des parties latérale 15 et médiale 16, le moyen élastique 53 sollicitant la première portions inextensible 52 dans un sens de réduction de la longueur du lien 51, la chaussure 1 comprenant encore un moyen d'immobilisation réversible 54 pour immobiliser la portion inextensible 52 par rapport à la tige 3. Il apparaît que le moyen élastique sollicite le lien 51 dans un sens de serrage du talon de l'utilisateur, soit directement, soit par l'intermédiaire de la tige 3. Selon la première forme de réalisation, on le verra mieux par la suite, le lien 51 enserre l'enveloppe élastique 18 au niveau des parties latérale 15, arrière 17 et médiale 16. En fait la première portion inextensible 52 s'étend le long de la partie latérale 15, de la partie arrière 17 et de la partie médiale 16. Cela limite, voire évite, un mouvement du talon du pied dans la tige. En conséquence les mouvements intempestifs du pied dans la tige sont fortement, voire totalement, évités. La tenue du pied est plus précise, ce qui permet une transmission d'appuis ou d'informations sensorielles plus précise.

Bien entendu le lien 51 du deuxième dispositif de serrage 50 est structuré en conséquence. Selon la première forme de réalisation de l'invention, la portion inextensible 52 comprend un premier secteur 60, ou secteur d'immobilisation, ainsi qu'un deuxième secteur 61, ou secteur de constriction. Bien entendu chacun des secteurs 60, 61 est une subdivision de la portion inextensible 52.

On observe d'abord que le premier secteur 60 comprend ici une crémaillère 62, c'est-à-dire une pièce qui comporte une suite de dents 63 et de creux 64. La crémaillère 62 s'étend en longueur entre une première extrémité 65 et une deuxième extrémité 66, en largeur entre un premier bord 67 et un deuxième bord 68, et en épaisseur entre une face interne 69 et une face externe 70, la face interne 69 étant tournée vers la tige 3. En fait la crémaillère 62 est une bande, inextensible en longueur, mais néanmoins assez souple pour fléchir selon un axe transversal Wo. Bien entendu, un axe transversal s'étend du premier 67 au deuxième 68 bord. Sa souplesse permet à la crémaillère 62, et donc au premier secteur 60, d'épouser la courbure de la tige 3. Le premier secteur 60, c'est-à-dire la crémaillère 62, est par exemple réalisé à partir d'une matière plastique telle qu'un polyéthylène, un polyamide, un polyuréthane, ou tout équivalent.

De manière non limitative, les dents 63 sont orientées pour faire saillie au niveau d'un bord, par exemple le premier 67. Par corollaire les creux 64 traversent la crémaillère 62, c'est-à-dire le premier secteur 60, de la face interne 69 à la face externe 70.

On observe maintenant que le deuxième secteur 61 comprend par exemple une sangle 74 qui s'étend en longueur entre une première extrémité 75 et une deuxième extrémité, en largeur entre un premier bord 77 et un deuxième bord 78, et en épaisseur entre une face interne 78 et une face externe 80. Là encore la face interne 79 est tournée vers la tige 3. La sangle 74 est inextensible en longueur, et flexible selon un axe transversal. Un tel axe s'étend du premier 77 au deuxième 78 bord. La souplesse de la sangle 74 lui permet d'épouser la courbure de la tige 3. Le deuxième secteur 61, c'est-à-dire la sangle 74, est par exemple réalisé avec des fibres imprégnées de matière plastique, des fibres tressées ou non, ou encore une bande de matière synthétique.

Les premier 60 et deuxième 61 secteurs se prolongent l'un l'autre pour contourner le talon 4. En fait la deuxième extrémité 66 de la crémaillère 62 est solidarisée à la première extrémité 75 de la sangle 74, par un moyen de solidarisation tel qu'un collage, une couture ou tout équivalent. La deuxième extrémité 76 du deuxième secteur 61 est quant à elle solidarisée à la tige 3, du côté médial 7, sur l'enveloppe 18. La deuxième extrémité 76 est solidarisée par tout moyen tel qu'une couture, un collage, ou tout équivalent. L'extrémité 76 est donc retenue à la tige 3, c'est-à-dire ici à l'enveloppe 18, de manière permanente. On pourrait alternativement prévoir que l'extrémité 76 soit amovible.

Dans tous les cas il résulte de la construction ci-avant présentée que, à l'exception de l'extrémité 76, la portion inextensible 52 du lien 51 peut glisser par rapport à la tige 3, à l'extérieur de celle-ci. Cette portion 52 est sollicitée en tension par le moyen élastique 53, comme expliqué ci-après.

De manière non limitative, le moyen élastique comprend ici une bande élastique 84 qui s'étend en longueur depuis une première extrémité 85 jusqu'à une deuxième extrémité 86, en largeur entre un premier bord 87 et un deuxième bord 88, et en épaisseur entre une face interne 89 et une face externe 90. Là encore la face interne 89 est tournée vers la tige 3. La bande 84 est extensible, au moins dans le sens de sa longueur, de manière réversible. La bande 84 est en fait en tissu élastiquement extensible, qui comprend par exemple des fils de caoutchouc, ou de matériaux équivalents. La première extrémité 85 de la bande 84 est solidarisée à la tige 3 de manière amovible et réglable, par un moyen de solidarisation 91 qui comprend par exemple une portion de tissu 92 liée à la bande 84 et une portion de tissu 93 liée à la tige. Ces portions sont évoquées de manière simplifiée, car bien connues de l'homme du métier : l'une d'elles présente des boucles et l'autre des crochets, pour une retenue réversible. Il est donc possible de disposer la première extrémité 85 un peu plus vers l'extrémité avant 5 ou un peu plus vers l'extrémité arrière 4 par rapport à une position de référence. Cela permet d'ajuster la tension du lien 51.

Il va de soi que la deuxième extrémité 86 de la bande 84 est solidarisée à la première extrémité 65 de la crémaillère 62. Là encore la solidarisation est faite par tout moyen tel qu'une couture, un collage, ou autre. Il s'agit par exemple d'une solidarisation permanente, non démontable. On pourrait bien entendu alternativement prévoir une solidarisation temporaire, c'est-à-dire démontable avec ou sans outil.

Au final le lien 51 s'étend depuis la première extrémité 85 du moyen élastique 53, soit la bande 84, jusqu'à la deuxième extrémité 76 du deuxième secteur 61, soit la sangle 74.

On remarque au passage que les extrémités 85, 76 du lien 51 sont disposées de manière asymétrique transversalement. En effet, la première extrémité 85 de la bande 84 est située dans la moitié avant de la chaussure 1, par exemple à hauteur du métatarse et à mi-chemin entre la semelle 2 et la crête 98. Celle-ci 98 est la ligne qui marque la limite entre la partie latérale 15 et la partie médiale 16. La deuxième extrémité 76 quant à elle est située dans la moitié arrière de la chaussure 1, par exemple à hauteur de la cheville. La deuxième extrémité 76 est plus éloignée de la semelle 2 que ne l'est la première 85. C'est pourquoi le lien 51 s'étend dans un plan de serrage T incliné par rapport à un plan S lié à la semelle 2, selon une valeur d'angle α. Bien entendu le plan S est celui qui longe la semelle 2 lorsque celle-ci présente sa forme naturelle. L'angle α est compris entre 10 et 50°, des valeurs de 20 à 35° ayant donné de bons résultats. Il faut comprendre par là que le talon du pied est efficacement maintenu contre la semelle 2 par le lien 51. Bien entendu, le maintien est effectif dès lors que le moyen d'immobilisation réversible 54 agit, comme on peut le comprendre ci-après.

Selon la première forme de réalisation décrite, comme on le comprend notamment à l'aide des figures 3 à 8, le moyen d'immobilisation 54 comprend notamment un guide 101, une patte 102 et un doigt de verrouillage 103.

Le guide 101 est prévu pour guider la portion inextensible 52, en l'occurrence le premier secteur 60. A cet effet le guide 101 comprend une paroi interne 104, en regard de la tige 3, ainsi qu'une paroi externe 105 qui lui est opposée. Les parois interne 104 et externe 105 sont réunies l'une et l'autre par un pont inférieur 106 et un pont supérieur 107. Le pont inférieur 106 est désigné ainsi parce qu'il est plus proche de la semelle 2 que ne l'est le pont supérieur 107. Les parois 104, 105 et les ponts 106, 107 délimitent un couloir 108, dans lequel passe le premier secteur 60. De manière non limitative, le couloir 108 présente une section rectangulaire. Mais celle-ci pourrait être oblongue, ou de toute autre forme. On verra mieux par la suite comment le secteur 60 coulisse dans le couloir 108 du guide 101. De manière non limitative, le guide 101 est situé sur la partie latérale 15, entre la semelle 2 et l'ouverture 19. On pourrait alternativement prévoir que le guide 101 soit situé sur la partie médiale 16.

La patte 102 s'étend depuis une extrémité de liaison 109 jusqu'à une extrémité d'attache 110. L'extrémité de liaison 109 est solidarisée au guide 101, tandis que l'extrémité d'attache 110 est solidarisée à une portion de la tige 3 par exemple adjacente à la semelle 2. On peut alternativement prévoir l'absence de patte. Dans ce cas le guide 101 est solidarisé directement à la tige 3, c'est-à-dire ici à l'enveloppe 18, par tout moyen tel qu'un collage, une couture, ou autre.

De manière non limitative le guide 101 et la patte 102 forment une pièce monobloc, réalisée par exemple en matière plastique. La solidarisation de l'extrémité d'attache 110, et donc du moyen d'immobilisation 54, à la tige 3 est obtenue par exemple par collage, par couture, ou tout équivalent. La patte 102 est donc liée en permanence à la tige 3, ce qui implique que le moyen d'immobilisation 54 est monté sur la chaussure 1 de façon inamovible. On remarque que le guide 101 vient au contact de la tige 3 en prenant appui sur celle-ci par la paroi interne 104, et que des déplacements relatifs peuvent se produire entre le guide 101 et la tige 3. Bien entendu, alternativement, dans le cas où le guide 101 est solidarisé directement à la tige, ces déplacements relatifs n'ont pas lieu.

En fait pendant son utilisation, la chaussure 1 selon la première forme peut se déformer de façon que le guide 101 glisse relativement à la tige. On verra par la suite que cela améliore le serrage de la tige 3, et la tenue du pied.

Afin d'accueillir le doigt 103, le guide 101 présente une fente interne 114, ménagée dans la paroi interne 104, ainsi qu'une fente externe 115, ménagée dans la paroi externe 105. Les deux fentes 114, 115 sont en regard l'une de l'autre, et orientées en longueur selon une direction qui va d'un pont 106, 107 à l'autre du guide 101. Le doigt 103 est logé dans le guide 101, et maintenu dans celui-ci par tout moyen approprié, en étant perpendiculaire aux parois 104, 105. Le doigt 103 est réalisé par exemple sous la forme d'un tourillon, c'est-à-dire une pièce cylindrique dont le diamètre est compris par exemple entre deux et douze millimètres. Le doigt 103 traverse les fentes 114, 115 et le couloir 108 pour coopérer avec la crémaillère 62, comme on le verra mieux après.

Pour actionner le doigt 103, il est prévu un moyen de sollicitation de ce dernier 103. En fait le moyen de sollicitation du doigt est ici, de manière non limitative, constitué par la liaison mobile 34. Bien entendu cette liaison 34 est solidarisée au doigt 103 par tout moyen, tel qu'un sertissage, un emboutissage, un rivetage, ou autre. C'est bien évidemment la mobilité du doigt 103 par rapport au guide 101 qui rend la liaison 34 mobile, selon une plage déterminée par la longueur des fentes 114, 115. Par exemple, la plage est comprise entre 10 et 25 mm.

Il est maintenant naturel d'expliquer le fonctionnement du deuxième dispositif de serrage 50. En fait, le fonctionnement de ce dispositif 50 est corrélé au fonctionnement du premier dispositif de serrage 30. Cela signifie notamment que lorsqu'il est sollicité dans un sens de serrage, le premier dispositif de serrage 30 provoque le maintien dans un état de serrage donné et stable du deuxième dispositif de serrage 50. En d'autres termes ce deuxième dispositif ne peut changer d'état tant que le premier dispositif 30 n'est pas desserré.

Pendant une utilisation telle que la marche, la chaussure 1 est dans une configuration selon les figures 2 à 6. Dans ce cas le premier dispositif de serrage 30 est serré, ce qui implique que le lien 31 est sous tension. En conséquence la tige 3 est serrée et, notamment, la liaison mobile 34 est sollicitée vers le pont supérieur 107, dans un sens d'éloignement de la semelle 2. En fait la mise en tension du premier dispositif de serrage 30 sollicite la liaison mobile 34, et donc le doigt 103, vers la crémaillère 62. Il s'ensuit que le doigt 103 est en appui sur la crémaillère 62, entre deux dents 63. Cela maintient constante la longueur du lien 51 du deuxième dispositif de serrage 50. En effet, la crémaillère 62 est alors immobilisée dans le couloir 108. En conséquence le pied est maintenu dans la chaussure non seulement au niveau du cou-de-pied, mais aussi au niveau du talon. C'est pourquoi par exemple les mouvements intempestifs du pied dans la chaussure sont très limités, voire totalement limités dans certains cas.

Avant ou après utilisation, le pied est introduit ou retiré de la chaussure. Bien entendu pour ce faire le premier dispositif de serrage 30 est desserré. Cela signifie que le lien 31 est détendu, comme c'est le cas sur les figures 7 et 8. En conséquence la liaison mobile 34 et le doigt 103 ne sont plus sollicités vers la crémaillère 62. Lorsque le pied est introduit dans la chaussure ou retiré, le passage du talon à la hauteur du deuxième secteur 61 provoque un allongement provisoire du lien 51, contre l'action du moyen élastique 53. Lors de l'allongement du lien 51 une dent 63 repousse le doigt 103 vers le pont inférieur 106, c'est-à-dire aussi vers la semelle 2. L'allongement du lien 51 fait que la crémaillère 62 éloigne le doigt 103 des dents 63. On verra par la suite que la géométrie des pièces constitutives du deuxième dispositif 50 favorise ce phénomène.

Bien entendu le lien 51 présente sa longueur la plus faible lorsque le pied est en dehors de la chaussure. La mise en place du pied dans la chaussure lui donne une longueur importante car elle provoque un allongement important, lequel est obtenu lorsque le talon est à hauteur du deuxième secteur 61. La longueur du lien 51 prend ensuite une valeur nominale, comprise entre la longueur la plus faible et la longueur importante, lorsque le pied est en place dans la chaussure. Le serrage du premier dispositif de serrage 30 va alors figer la longueur nominale du lien 51 pendant l'utilisation de la chaussure 1, comme on l'a abordé avant. On retrouve simultanément un état de verrouillage du deuxième dispositif 50. On remarque que l'ajustement de la longueur du lien 51 se fait par le seul passage du pied, c'est-à-dire sans action manuelle supplémentaire. En d'autres termes le réglage du deuxième dispositif de serrage 50 est automatique.

Afin d'optimiser le fonctionnement du deuxième dispositif de serrage 50, la crémaillère 62 présente une géométrie spécifique. Si l'on prend pour référence une direction transversale Wo de la crémaillère, orientée d'un bord 67, 68 à l'autre, on observe que chaque dent 63 est dissymétrique dans un plan parallèle aux faces 69, 70 et par rapport à un axe, orienté selon la direction Wo et passant par le sommet 120 d'une dent 63. A proximité du sommet 120, la face de la dent 63 tournée vers la première extrémité 65 forme avec la direction transversale Wo un angle β compris entre 0 et 20°. Toujours à proximité du sommet 120, la face de la dent 63 tournée vers la deuxième extrémité 66 forme avec la direction transversale Wo un angle γ compris entre 20 et 70°. Cette géométrie des dents 63 permet à la crémaillère 62 de repousser le doigt 103 quand le premier dispositif 30 est desserré et que le lien 51 du deuxième dispositif 50 est sollicité dans un sens d'allongement.

De manière complémentaire, sans que cela soit obligatoire, le pas de la crémaillère 62 est régulier. Ce pas est compris entre 2 et 12 mm, des valeurs de 5 à 8 mm ayant donné satisfaction.

On observe aussi que le mouvement du doigt 103, et de la liaison mobile 34, se fait selon une direction qui passe par le talon 4 et le cou-de-pied, c'est-à-dire la séparation entre les portions basse 10 et haute 11 de la tige 3 au niveau du premier dispositif 30. Cela revient à dire que le pont supérieur 107, du guide 101, est plus vers l'avant 5 de la chaussure que ne l'est le pont inférieur 106. Cela facilite l'immobilisation de la crémaillère 62 dans le guide 101 par le doigt 103, lorsque le premier dispositif 30 est serré.

Dans la structure ci-avant décrite, le maintien de la longueur du lien 51 est obtenu par une liaison positive, c'est-à-dire par obstacle. En effet, le doigt 103 sert de butée à une dent 63 de la crémaillère 62. On va voir ci-après qu'il peut en être autrement, par exemple à l'aide de la deuxième forme de réalisation, présentée selon les figures 9 et 10.

Dans un but de simplification, les éléments communs avec la première forme sont désignés par les mêmes références. Ainsi on retrouve le guide 101, la patte 102 et le doigt de verrouillage 103 d'un moyen d'immobilisation réversible 54.

Ce qui est spécifique à la deuxième forme de réalisation, c'est que le premier secteur 130 de la portion inextensible 52 est constitué d'une bande souple, inextensible en longueur, mais flexible en largeur et en longueur. Cela signifie que lorsque le secteur 130 est sollicité dans un sens d'allongement, la distance entre ses extrémités 135, 136 reste constante. Cela signifie aussi que lorsque le lien 31 est tendu, et que le doigt 103 est sollicité vers le pont supérieur 107, alors la largeur du secteur 130, mesurée entre ses bords 137 et 138, se réduit localement au niveau du doigt 103. En fait ce dernier comprime le premier secteur dans le guide 101. Pour rendre cette opération possible, le secteur 130 comprend un ou plusieurs matériaux tels que des fibres synthétiques, tissées ou non, une ou plusieurs couches de matière plastique ou de cuir, ou tout équivalent. Bien entendu, la déformation locale du premier secteur 130 est réversible. Le secteur retrouve sa forme naturelle quand l'action du doigt 103 cesse. On observe que dans sa partie active, la largeur du premier secteur 130 est constante. Selon la deuxième forme de réalisation, le maintien de la longueur du lien 51 est obtenu par une liaison par frottement. En effet, l'action du doigt 103 augmente la surface de contact et les efforts de frottement entre le premier secteur 130 et le guide 101, dans le couloir 108.

La troisième forme de réalisation est présentée maintenant à l'aide des figures 11 et 12. Là encore les éléments communs avec la première forme sont désignés par les mêmes références. En fait les figures 11 et 12 montrent une architecture particulière, non limitative, de la tige de la chaussure 1 selon la première forme, la deuxième forme, ou tout autre variante des dispositifs de serrage 30, 50. Pour des raisons de clarté graphique, ces derniers n'ont pas été représentés. Il faut cependant considérer que leurs implantations respectives se conjuguent avec la structure de la tige 3.

On observe donc que celle-ci 3 comprend deux volets intérieurs, l'un latéral 145 et l'autre médial 146. Les volets 145, 146 s'étendent sous le premier dispositif de serrage 30, et se chevauchent partiellement l'un l'autre. Les volets glissent l'un par rapport à l'autre notamment lors du serrage de la tige 3 par le dispositif 30. Cela augmente l'intensité du serrage et, par corollaire, le maintien du pied est accru.

Dans tous les cas l'invention est réalisée à partir de matériaux et selon des techniques de mise en oeuvre connus de l'homme du métier.

Bien entendu l'invention n'est pas limitée aux formes de réalisation ci-avant décrites, et comprend tous les équivalents techniques pouvant entrer dans la portée des revendications qui vont suivre.

En particulier de nombreuses variantes de structures peuvent être prévues pour les dispositifs de serrage. Par exemple, la structure d'une crémaillère peut varier, notamment pour la forme ou la disposition des dents.

## Revendications

1. Chaussure (1) comprenant une semelle (2) et une tige (3), la chaussure (1) s'étendant en longueur depuis une extrémité arrière (4) jusqu'à une extrémité avant (5), en largeur entre une partie latérale (15) et une partie médiale (16), et en hauteur depuis la semelle (2) jusqu'à une extrémité supérieure (12), la chaussure présentant une ouverture de chaussage (19), et comprenant un premier dispositif de serrage (30) pour serrer les parties latérale (15) et médiale (16), ainsi qu'un deuxième dispositif de serrage (50) pour serrer une partie arrière (17), le deuxième dispositif de serrage (50) comprenant un lien (51), le lien (51) comprenant une première portion inextensible (52) et un moyen élastique (53), la première portion inextensible (52) s'étendant le long de la partie arrière (17), ainsi que le long d'au moins l'une des parties latérale (15) et médiale (16), le moyen élastique (53) sollicitant la première portion inextensible (52) dans un sens de réduction de la longueur du lien (51), la chaussure (1) comprenant encore un moyen d'immobilisation réversible (54) pour immobiliser la portion inextensible (52) par rapport à la tige (3), lorsqu'il est sollicité dans un sens de serrage, le premier dispositif de serrage (30) provoquant le maintien dans un état de serrage donné et stable du deuxième dispositif de serrage (50).

2. Chaussure (1) selon la revendication 1, **caractérisée par le fait que** le serrage du premier dispositif de serrage (30) fige la longueur nominale du lien (51).

3. Chaussure (1) selon l'une des revendications 1 et 2, **caractérisée par le fait qu'**elle comprend une enveloppe (18) qui s'étend au niveau des parties (15, 16, 17), et **par le fait que** le lien (51) enserre l'enveloppe (18) au niveau des parties latérale (15), arrière (17) et médiale (16).

4. Chaussure (1) selon l'une des revendications 1 à 3, **caractérisée par le fait que** le lien (51) s'étend depuis une première extrémité (85, 135) jusqu'à une deuxième extrémité (76), les extrémités (85, 135, 76) étant disposées de manière asymétrique transversalement.

5. Chaussure (1) selon l'une des revendications 1 à 4, **caractérisée par le fait que** le lien (51) s'étend dans un plan de serrage (T) incliné par rapport à un plan (S) lié à la semelle (2).

6. Chaussure (1) selon l'une des revendications 1 à 5, **caractérisée par le fait que** le premier dispositif de serrage (30) comprend un lien (31) et des liaisons (34 à 41) du lien (31) à la tige (3).

7. Chaussure (1) selon l'une des revendications 1 à 6, **caractérisée par le fait que** la portion inextensible (52) du lien (51) comprend un premier secteur (60, 130), ou secteur d'immobilisation, ainsi qu'un deuxième secteur (61), ou secteur de constriction, **par le fait que** le moyen élastique (53) comprend une bande élastique (84), et **par le fait que** le moyen d'immobilisation réversible (54) comprend un guide (101) et un doigt de verrouillage (103).

8. Chaussure (1) selon la revendication 7, **caractérisée par le fait qu'**une extrémité (85) de la bande élastique (84) est solidarisée à la tige (3) de manière amovible et réglable.

9. Chaussure (1) selon la revendication 7 ou 8, **caractérisée par le fait que** le guide (101) est situé sur la partie latérale (15) entre la semelle (2) et l'ouverture de chaussage (19), le guide (101) étant prévu pour guider le premier secteur (60, 130).

10. Chaussure (1) selon la revendication 9, **caractérisée par le fait que** le guide (101) comprend une paroi interne (104), ainsi qu'une paroi externe (105) qui lui est opposée, les parois interne (104) et externe (105) étant réunies l'une et l'autre par un pont inférieur (106) et un pont supérieur (107), les parois (104, 105) et les ponts (106, 107) délimitant un couloir (108) dans lequel passe le premier secteur (60, 130), le guide (101) présentant une fente interne (114), ménagée dans la paroi interne (104), ainsi qu'une fente externe (115), ménagée dans la paroi externe (105), un doigt (103) étant logé dans le guide (101) en étant perpendiculaire aux parois (104, 105), et traversant les fentes (114, 115) et le couloir (108).

11. Chaussure (1) selon la revendication 10, **caractérisée par le fait qu'**une liaison (34) du premier dispositif de serrage (30) est solidarisée au doigt (103).

12. Chaussure (1) selon la revendication 10 ou 11, **caractérisée par le fait que** le mouvement du doigt (103) se fait selon une direction qui passe par le talon (4) et le cou-de-pied.

13. Chaussure (1) selon l'une des revendications 9 à 12, **caractérisée par le fait que** le premier secteur (60) comprend une crémaillère (62).

14. Chaussure (1) selon la revendication 13, **caractérisée par le fait que** si l'on prend pour référence une direction transversale (Wo) de la crémaillère, orientée d'un bord (67, 68) à l'autre, chaque dent (63) est dissymétrique dans un plan parallèle aux faces (69, 70) de la crémaillère et par rapport à un axe, orienté selon la direction (Wo) et passant par le sommet (120) d'une dent (63).

15. Chaussure (1) selon l'une des revendications 9 à 12, **caractérisée par le fait que** le premier secteur (130) de la portion inextensible (52) est constitué d'une bande souple, inextensible en longueur, la largeur du premier secteur dans sa partie active étant constante.

16. Chaussure (1) selon l'une des revendications 1 à 15, **caractérisée par le fait que** la tige (3) comprend deux volets, l'un latéral (145) et l'autre médial (146), les volets se chevauchant partiellement l'un l'autre.

17. Chaussure (1) selon l'une des revendications 1 à 16, **caractérisée par le fait qu'**elle comprend une portion basse (10), ainsi qu'une portion haute (11).

## Patentansprüche

1. Schuh (1), der eine Sohle (2) und ein Schuhoberteil (3) enthält, wobei der Schuh (1) sich in der Länge von einem hinteren Ende (4) bis zu einem vorderen Ende (5), in der Breite zwischen einem seitlichen Bereich (15) und einem mittleren Bereich (16), und in der Höhe von der Sohle (2) bis zu einem oberen Ende (12) erstreckt, wobei der Schuh eine Schuhanziehöffnung (19) aufweist und eine erste Festziehvorrichtung (30), um die seitlichen (15) und mittleren Bereiche (16) festzuziehen, sowie eine zweite Festziehvorrichtung (50) enthält, um einen hinteren Bereich (17) festzuziehen, wobei die zweite Festziehvorrichtung (50) ein Band (51) enthält, wobei das Band (51) einen ersten nicht dehnbaren Teil (52) und eine elastische Einrichtung (53) enthält, wobei der erste nicht dehnbare Teil (52) sich entlang des hinteren Bereichs (17) sowie entlang mindestens eines der seitlichen (15) und mittleren Bereiche (16) erstreckt, wobei die elastische Einrichtung (53) den ersten nicht dehnbaren Teil (52) in einer Richtung der Verringerung der Länge des Bands (51) beansprucht, wobei der Schuh (1) noch eine Einrichtung zur umkehrbaren Blockierung (54) enthält, um den nicht dehnbaren Teil (52) bezüglich des Schuhoberteils (3) zu blockieren, wenn er in einer Festziehrichtung beansprucht wird, wobei die erste Festziehvorrichtung (30) den Halt in einem gegebenen und stabilen Festziehzustand der zweiten Festziehvorrichtung (50) bewirkt.

2. Schuh (1) nach Anspruch 1, **dadurch gekennzeichnet, dass** das Festziehen der Festziehvorrichtung (30) die Nennlänge des Bands (51) fixiert.

3. Schuh (1) nach einem der Ansprüche 1 und 2, **dadurch gekennzeichnet, dass** er eine Hülle (18) enthält, die sich im Bereich der Bereiche (15, 16, 17) erstreckt, und dass das Band (51) die Hülle (18) im Bereich der seitlichen (15), hinteren (17) und mittleren Bereiche (16) umklammert.

4. Schuh (1) nach einem der Ansprüche 1 bis 3, **dadurch gekennzeichnet, dass** das Band (51) sich von einem ersten Ende (85, 135) bis zu einem zweiten Ende (76) erstreckt, wobei die Enden (85, 135, 76) quer unsymmetrisch angeordnet sind.

5. Schuh (1) nach einem der Ansprüche 1 bis 4, **dadurch gekennzeichnet, dass** das Band (51) sich in einer Festziehebene (T) erstreckt, die bezüglich einer mit der Sohle (2) verbundenen Ebene (S) geneigt ist.

6. Schuh (1) nach einem der Ansprüche 1 bis 5, **dadurch gekennzeichnet, dass** die erste Festziehvorrichtung (30) ein Band (31) und Verbindungen (34 bis 41) des Bands (31) mit dem Schuhoberteil (3) enthält.

7. Schuh (1) nach einem der Ansprüche 1 bis 6, **dadurch gekennzeichnet, dass** der nicht dehnbare Teil (52) des Bands (51) einen ersten Abschnitt (60, 130), oder Blockierabschnitt, sowie einen zweiten Abschnitt (61), oder Einschnürabschnitt enthält, dass die elastische Einrichtung (53) einen elastischen Streifen (84) enthält, und dass die umkehrbare Blockiereinrichtung (54) eine Führung (101) und einen Verriegelungsfinger (103) enthält.

8. Schuh (1) nach Anspruch 7, **dadurch gekennzeichnet, dass** ein Ende (85) des elastischen Streifens (84) lösbar und einstellbar fest mit dem Schuhoberteil (3) verbunden ist.

9. Schuh (1) nach Anspruch 7 oder 8, **dadurch gekennzeichnet, dass** die Führung (101) sich im seitlichen Bereich (15) zwischen der Sohle (2) und der Schuhanziehöffnung (19) befindet, wobei die Führung (101) vorgesehen ist, um den ersten Abschnitt (60, 130) zu führen.

10. Schuh (1) nach Anspruch 9, **dadurch gekennzeichnet, dass** die Führung (101) eine Innenwand (104) sowie eine ihr gegenüberliegende Außenwand (105) enthält, wobei die Innen- (104) und Außenwand (105) durch eine untere Brücke (106) und eine obere Brücke (107) miteinander verbunden sind, wobei die Wände (104, 105) und die Brücken (106, 107) einen Gang (108) begrenzen, durch den der erste Abschnitt (60, 130) geht, wobei die Führung (101) einen inneren Schlitz (114), der in der Innenwand (104) ausgespart ist, sowie einen äußeren Schlitz (115) aufweist, der in der Außenwand (105) ausgespart ist, wobei ein Finger (103) in der Führung (101) untergebracht ist, indem er zu den Wänden (104, 105) lotrecht ist und die Schlitze (114, 115) und den Gang (108) durchquert.

11. Schuh (1) nach Anspruch 10, **dadurch gekennzeichnet, dass** eine Verbindung (34) der ersten Festziehvorrichtung (30) fest mit dem Finger (103) verbunden ist.

12. Schuh (1) nach Anspruch 10 oder 11, **dadurch gekennzeichnet, dass** die Bewegung des Fingers (103) in einer Richtung erfolgt, die durch den Absatz (4) und durch den Spann geht.

13. Schuh (1) nach einem der Ansprüche 9 bis 12, **dadurch gekennzeichnet, dass** der erste Abschnitt (60) einen Zahnriemen (62) enthält.

14. Schuh (1) nach Anspruch 13, **dadurch gekennzeichnet, dass**, wenn als Bezug eine Querrichtung (Wo) des Zahnriemens genommen wird, die von einem Rand (67, 68) zum anderen ausgerichtet ist, jeder Zahn (63) in einer Ebene parallel zu den Seiten (69, 70) des Zahnriemens und bezüglich einer Achse unsymmetrisch ist, die gemäß der Richtung (Wo) ausgerichtet ist und durch den Scheitel (120) eines Zahns (63) geht.

15. Schuh (1) nach einem der Ansprüche 9 bis 12, **dadurch gekennzeichnet, dass** der erste Abschnitt (130) des nicht dehnbaren Teils (52) aus einem geschmeidigen Streifen besteht, der in der Länge nicht dehnbar ist, wobei die Breite des ersten Abschnitts in seinem aktiven Bereich konstant ist.

16. Schuh (1) nach einem der Ansprüche 1 bis 15, **dadurch gekennzeichnet, dass** das Schuhoberteil (3) zwei Klappen enthält, die eine seitlich (145) und die andere mittig (146), wobei die Klappen sich teilweise überlappen.

17. Schuh (1) nach einem der Ansprüche 1 bis 16, **dadurch gekennzeichnet, dass** er einen unteren Teil (10) sowie einen oberen Teil (11) enthält.

## Claims

1. Boot (1) comprising a sole (2) and an upper (3), the boot (1) extending lengthwise from a rear end (4) to a front end (5), width-wise between a lateral part (15) and a median part (16), and height-wise from the sole (2) to an upper end (12), the boot having a donning opening (19) and comprising a first tightening device (30) for tightening the lateral part (15) and the median part (16), and a second tightening device (50) for tightening a rear part (17), the second tightening device (50) comprising a link (51), the link (51) comprising a first, inextensible portion (52) and an elastic means (53), the first, inextensible portion (52) extending along the rear part (17) and along at least one of the lateral (15) and median (16) parts, the elastic means (53) loading the first, inextensible portion (52) in a direction so as to shorten the link (51), the boot (1) comprising another reversible immobilizing means (54) for immobilizing the inextensible portion (52) with respect to the upper (3) when it is loaded in a tightening direction, the first tightening device (30) causing the second tightening device (50) to be held in a given, stable tightening state.

2. Boot (1) according to Claim 1, **characterized in that** tightening of the first tightening device (30) fixes the nominal length of the link (51).

3. Boot (1) according to one of Claims 1 and 2, **characterized in that** it comprises an envelope (18) that extends at the level of the parts (15, 16, 17), and **in that** the link (51) wraps around the envelope (18) at the level of the lateral (15), rear (17) and median (16) parts.

4. Boot (1) according to one of Claims 1 to 3, **characterized in that** the link (51) extends from a first end (85, 135) to a second end (76), the ends (85, 135, 76) being arranged in a transversely asymmetric manner.

5. Boot (1) according to one of Claims 1 to 4, **characterized in that** the link (51) extends in a tightening plane (T) that is inclined with respect to a plane (S) linked to the sole (2).

6. Boot (1) according to one of Claims 1 to 5, **characterized in that** the first tightening device (30) comprises a link (31) and connections (34 to 41) between the link (31) and the upper (3).

7. Boot (1) according to one of Claims 1 to 6, **characterized in that** the inextensible portion (52) of the link (51) comprises a first, immobilizing sector (60, 130) and a second, constricting sector (61), and **in that** the elastic means (53) comprises an elastic strip (84), and **in that** the reversible immobilizing means (54) comprises a guide (101) and a locking lug (103).

8. Boot (1) according to Claim 7, **characterized in that** one end (85) of the elastic strip (84) is secured to the upper (3) in a removable and adjustable manner.

9. Boot (1) according to Claim 7 or 8, **characterized in that** the guide (101) is located on the lateral part (15) between the sole (2) and the donning opening (19), the guide (101) being provided in order to guide the first sector (60, 130).

10. Boot (1) according to Claim 9, **characterized in that** the guide (101) comprises an inner wall (104) and an opposite outer wall (105), the inner wall (104) and outer wall (105) being connected to one another by a lower bridge (106) and an upper bridge (107), the walls (104, 105) and the bridges (106, 107) delimiting a corridor (108) through which passes the first sector (60, 130), the guide (101) having an inner slot (114), created in the inner wall (104), and an outer slot (115), created in the outer wall (105), a lug (103) being received in the guide (101) while being perpendicular to the walls (104, 105) and passing through the slots (114, 115) and the corridor (108).

11. Boot (1) according to Claim 10, **characterized in that** a connection (34) of the first tightening device (30) is secured to the lug (103).

12. Boot (1) according to Claim 10 or 11, **characterized in that** the movement of the lug (103) is in a direction that passes via the heel (4) and the ankle.

13. Boot (1) according to one of Claims 9 to 12, **characterized in that** the first sector (60) comprises a rack (62).

14. Boot (1) according to Claim 13, **characterized in that** if a transverse direction (Wo) of the rack, oriented from one edge (67, 68) to the other, is taken by way of reference, each tooth (63) is asymmetric in a plane parallel to the faces (69, 70) of the rack and with respect to an axis oriented in the direction (Wo) and passing by the apex (120) of a tooth (63).

15. Boot (1) according to one of Claims 9 to 12, **characterized in that** the first sector (130) of the inextensible portion (52) consists of a flexible strip, of fixed length, the width of the active part of the first sector being constant.

16. Boot (1) according to one of Claims 1 to 15, **characterized in that** the upper (3) comprises two flaps, a lateral flap (145) and a median flap (146), the flaps partially overlapping one another.

17. Boot (1) according to one of Claims 1 to 16, **characterized in that** it comprises a bottom portion (10) and a top portion (11).
